# EUROPÄISCHE PATENTSCHRIFT

(11) **EP 3 818 226 B1**
(45) Veröffentlichungstag und Bekanntmachung des Hinweises auf die Patenterteilung: **23.11.2022**
(21) Anmeldenummer: 19725843.7
(22) Anmeldetag: 08.05.2019
(51) Int. Cl.: E05D 7/04, E05F 1/10, E05D 3/14, E05F 1/12

(54) **MÖBELBESCHLAG**
FURNITURE FITTING
FERRURE POUR MEUBLE

(30) Priorität: 03.07.2018 AT 505752018
(43) Veröffentlichungstag der Anmeldung: 12.05.2021
(73) Patentinhaber: Julius Blum GmbH, 6973 Höchst (AT)
(72) Erfinder: HAMMERER, André, 6861 Alberschwende (AT); GELLER, Irmela Mara, 6850 Dornbirn (AT); FOLIE, Thomas, 6850 Dornbirn (AT); REISSIG, Matthias, 88131 Lindau (DE)
(74) Vertreter: Torggler & Hofmann Patentanwälte - Innsbruck
(86) Internationale Anmeldenummer: PCT/AT2019/060155
(87) Internationale Veröffentlichungsnummer: WO 2020/006587

(56) Entgegenhaltungen:
- EP-A1- 3 070 241
- WO-A1-2016/174071
- AT-B- 388 016
- CN-U- 206 829 871
- DE-A1- 19 637 081
- DE-U1-202012 009 218

## Beschreibung

Die vorliegende Erfindung bezieht sich auf einen Möbelbeschlag zur Lagerung eines relativ zu einem Möbelkorpus bewegbar gelagerten Möbelteiles, umfassend:
- ein erstes Beschlagteil zur Befestigung am Möbelkorpus,
- ein zweites Beschlagteil zur Befestigung am bewegbaren Möbelteil, wobei das erste Beschlagteil und das zweite Beschlagteil gelenkig miteinander verbunden oder lösbar miteinander verbindbar sind,
- wobei das erste Beschlagteil wenigstens einen Montagekörper zur Befestigung des ersten Beschlagteiles am Möbelkorpus und einen relativ zum Montagekörper in seiner Lage einstellbaren Träger aufweist, wobei am Träger wenigstens ein schwenkbar gelagerter Stellarm angeordnet und eine Federvorrichtung zur Kraftbeaufschlagung des wenigstens einen Stellarmes vorgesehen ist, und dass eine Einstellvorrichtung mit drei Bedienelementen vorgesehen ist, durch welche jeweils eine Lage des Trägers relativ zum Montagekörper einstellbar ist.

Im Weiteren betrifft die Erfindung ein Möbel mit einem Möbelkorpus und einem Möbelteil, welches durch wenigstens einen Möbelbeschlag der zu beschreibenden Art relativ zum Möbelkorpus bewegbar gelagert ist.

In der WO 2017/158139 A1 ist in Fig. 1 ein Möbelscharnier zur schwenkbaren Lagerung einer Türe gezeigt, wobei das erste Beschlagteil des Möbelscharniers in einer langlochförmigen Ausnehmung einer Möbelplatte des Möbelkorpus versenkt ist. Das zweite Beschlagteil des Möbelscharniers ist ebenfalls in einer langlochförmigen Ausnehmung des bewegbaren Möbelteiles aufgenommen. Durch Einstellmittel in Form von Schrauben oder Exzentern ist die relative Lage des zweiten Beschlagteiles relativ zum ersten Beschlagteil einstellbar. Nachteilig daran ist, dass die Einstellmittel an verschiedenen Beschlagteilen angeordnet sind, sodass die Konstruktion des Möbelscharniers relativ voluminös ist.

In der EP 2 853 667 A1, in der AT 388 016 B und in der EP 3 070 241 A1 sind Möbelscharniere mit einem korpusseitigen Scharnierarm gezeigt, dessen Lage durch drei voneinander gesonderte Bedienelemente dreidimensional einstellbar ist. In einem montierten Zustand der Möbelscharniere sind die Drehachsen der Bedienelemente in einem rechten Winkel zu jener Möbelplatte angeordnet, an welcher die Möbelscharniere montiert sind. Für eine Person, welche sich bei montierten Möbelscharnieren vor dem Möbelkorpus befindet, ist die Sichtbarkeit und die Zugänglichkeit der Bedienelemente eingeschränkt.

Die WO2016174071 und die CN206829871U offenbaren einstellbare Möbelbeschläge.

Aufgabe der vorliegenden Erfindung ist es, einen Möbelbeschlag der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen angegeben. Gemäß der Erfindung ist vorgesehen, dass der Montagekörper eine Befestigungsseite zur Befestigung des Montagekörpers an einer, vorzugsweise im Wesentlichen horizontal ausgerichteten, Möbelplatte des Möbelkorpus und eine zur Befestigungsseite im Wesentlichen senkrechte Stirnseite aufweist, wobei die Bedienelemente jeweils von der Stirnseite des Montagekörpers aus, vorzugsweise mittels eines Werkzeuges, betätigbar sind.

Auf diese Weise sind alle drei Bedienelemente in einem montierten Zustand des Möbelbeschlages von vorne her (d.h. von der senkrecht zur Befestigungsfläche des Montagekörpers verlaufenden Stirnseite) für eine manuelle oder für eine mittels eines Werkzeuges erfolgende Betätigung unmittelbar und direkt zugänglich.

Der Möbelbeschlag weist einen Träger mit einem daran angeordneten Stellarm und eine Federvorrichtung zur Kraftbeaufschlagung des Stellarmes auf, wobei die drei Bedienelemente der Einstellvorrichtung bei einer Betätigung jeweils an diesem gemeinsamen Träger angreifen und dadurch eine Lage des Trägers relativ zu dem am Möbelkorpus zu befestigenden Montagekörper herbeiführen. Auf diese Weise kann auf eine Anordnung der Bedienelemente zur dreidimensionalen Einstellung des Möbelteiles an verschiedenen Beschlagteilen verzichtet werden.

Bei einer Anordnung des Möbelbeschlages an einer Möbelplatte ist durch das erste Bedienelement eine Lage des Trägers relativ zum Montagekörper in einer seitlichen Richtung (d.h. in einer Ebene parallel zu einer Stirnseite der Möbelplatte und in der Ebene der Möbelplatte) einstellbar, durch ein zweites Bedienelement ist eine Lage des Trägers relativ zum Montagekörper in einer Tiefenrichtung (d. h. in der Ebene der Möbelplatte und quer zur Stirnseite der Möbelplatte) einstellbar und durch ein drittes Bedienelement ist eine Lage des Trägers relativ zum Montagekörper in einer Höhenrichtung (d.h. in einer Ebene parallel zur Stirnseite der Möbelplatte und im Wesentlichen quer zur Ebene der Möbelplatte) einstellbar. Der Montagekörper ist bei einer Betätigung der Bedienelemente relativ zum Möbelkorpus feststehend angeordnet.

Gemäß einem Ausführungsbeispiel kann vorgesehen sein, dass zumindest zwei, vorzugsweise alle drei, Bedienelemente jeweils um eine Drehachse drehbar gelagert sind, wobei vorzugsweise vorgesehen ist, dass die Drehachsen der zumindest zwei, vorzugsweise der drei, Bedienelemente im Wesentlichen parallel zueinander verlaufen. Auf diese Weise ergibt sich einerseits eine kompakte Bauweise, andererseits sind die drei Bedienelemente für eine Einstellung mittels eines Werkzeuges, vorzugsweise eines Schraubendrehers, allesamt von derselben Seite her betätigbar.

Bei einer konstruktiv einfachen Ausführung kann vorgesehen sein, dass zumindest ein Bedienelement mit dem Montagekörper in Gewindeeingriff steht.

Am Träger und/oder am Montagekörper kann zumindest eine Schrägfläche zur Führung des Trägers angeordnet sein, wobei der Träger bei einer Drehung eines Bedienelementes um eine Drehachse in einer quer zur Drehachse verlaufenden Richtung entlang der Schrägfläche bewegbar gelagert ist. Auf diese Weise ergibt sich eine einfache Konstruktion zur Umlenkung einer Bewegung des Trägers in eine Richtung quer zur Drehachse des Bedienelementes.

Gemäß einem weiteren Ausführungsbeispiel kann vorgesehen sein, dass der Montagekörper eine Längenerstreckung und eine Höhenerstreckung aufweist, wobei die Längenerstreckung des Montagekörpers mindestens dreimal, vorzugsweise mindestens sechsmal, so groß als die Höhenerstreckung des Montagekörpers ist. Auf diese Weise kann der Möbelbeschlag besonders kompakt ausgeführt werden, sodass der Montagekörper innerhalb einer vorgegebenen Materialstärke der Möbelplatte (beispielsweise mit einer Materialstärke von 16 mm oder 19 mm) anordenbar ist.

Der Träger kann entweder einteilig oder auch zwei- oder mehrteilig ausgeführt sein. Ebenso kann der Montagekörper einteilig oder auch zwei- oder mehrteilig ausgebildet sein.

Gemäß einem Ausführungsbeispiel kann vorgesehen sein, dass der Montagekörper des ersten Beschlagteiles in eine Ausnehmung einer Möbelplatte einsetzbar ist, sodass der Montagekörper in einem montierten Zustand an der Möbelplatte zum überwiegenden Teil, vorzugsweise im Wesentlichen vollständig, innerhalb der Ausnehmung der Möbelplatte aufgenommen ist. Auf diese Weise ergibt sich eine kompakte und optisch unauffällige Anordnung des Montageteiles am Möbelkorpus.

Das erfindungsgemäße Möbel ist dadurch gekennzeichnet, dass das Möbel einen Möbelkorpus mit einer Möbelplatte (beispielsweise eine Bodenplatte, eine Deckplatte, einen zwischen der Bodenplatte und der Deckplatte angeordneten Fachboden oder eine vertikal verlaufende Seitenwand) aufweist, wobei der Montagekörper an der Möbelplatte gelagert ist, wobei vorzugsweise vorgesehen ist, dass der Montagekörper in der Montagelage zum überwiegenden Teil innerhalb einer Ausnehmung der Möbelplatte aufgenommen ist.

Der Möbelbeschlag kann beispielsweise als Möbelscharnier ausgebildet sein. Es ist allerdings auch möglich, dass der Möbelbeschlag als Möbelantrieb für eine Möbelklappe ausgebildet ist, welche im Montagezustand an einem Möbelkorpus um eine horizontal verlaufende Achse schwenkbar gelagert ist.

Weitere Einzelheiten und Vorteile der vorliegenden Erfindung werden anhand des in den Figuren gezeigten Ausführungsbeispiels erläutert.
- Fig. 1a, 1b: zeigen ein Möbel und einen Möbelbeschlag in perspektivischen Ansichten,
- Fig. 2a-2d: zeigen zwei perspektivische Ansichten des Möbelbeschlages mit unterschiedlichen Einstellungen des ersten Bedienelementes sowie vergrößerte Detaildarstellungen hierzu,
- Fig. 3a-3d: zeigen zwei perspektivische Ansichten des Möbelbeschlages mit unterschiedlichen Einstellungen des zweiten Bedienelementes sowie vergrößerte Detaildarstellungen hierzu,
- Fig. 4a-4d: zeigen verschiedene Ansichten des Möbelbeschlages mit unterschiedlichen Einstellungen des dritten Bedienelementes,
- Fig. 5: zeigt den Möbelbeschlag in einer Explosionsdarstellung.

Fig. 1a zeigt eine perspektivische Darstellung eines Möbels 1 mit einem nur teilweise dargestellten Möbelkorpus 2, wobei ein bewegbares Möbelteil 3, vorzugsweise in Form einer Türe oder einer Möbelklappe, durch einen Möbelbeschlag 4 relativ zum Möbelkorpus 2 um eine, vorzugsweise in Montagelage vertikal verlaufende, Achse 14 schwenkbar gelagert ist. Der Möbelkorpus 2 weist eine vertikal verlaufende Möbelplatte 2a in Form einer Seitenwand und eine horizontal verlaufende Möbelplatte 2b (vorzugsweise eine Deckplatte, eine Bodenplatte oder einen zwischen der Deckplatte und der Bodenplatte angeordneten Fachboden) auf, wobei das erste Beschlagteil 5 des Möbelbeschlages 4 an oder innerhalb der Möbelplatte 2b gelagert ist. Selbstverständlich ist es auch möglich, den Möbelbeschlag 4 an der vertikal verlaufenden Möbelplatte 2a zu befestigen, sodass das bewegbare Möbelteil 3 im Montagezustand relativ zum Möbelkorpus 3 um eine horizontal verlaufende Achse 14 schwenkbar gelagert ist.

Im gezeigten Ausführungsbeispiel ist vorgesehen, dass das erste Beschlagteil 5 im Wesentlichen vollständig innerhalb einer ersten Ausnehmung der Möbelplatte 2b aufgenommen ist, während das zweite Beschlagteil 6 des Möbelbeschlages 4 im Wesentlichen vollständig innerhalb einer zweiten Ausnehmung des bewegbaren Möbelteiles 3 aufgenommen ist.

Fig. 1b zeigt den Möbelbeschlag 4 in einer perspektivischen Ansicht. Das erste Beschlagteil 5 ist zumindest zweiteilig ausgeführt und umfasst einen am Möbelkorpus 2 zu befestigenden Montagekörper 8 und einen Träger 9, welcher durch eine Einstellvorrichtung 13 mit drei Bedienelementen 13a, 13b, 13c in seiner Lage relativ zum Montagekörper 8 einstellbar ist. Am Träger 9 ist zumindest ein Stellarm 7a, 7b schwenkbar gelagert, welcher durch eine Federvorrichtung 10 beaufschlagbar ist. Durch die Kraft der Federvorrichtung 10 ist das zweite Beschlagteil 6 in die vollständig geschlossene und/oder in die vollständig geöffnete Endlage relativ zum ersten Beschlagteil 5 bewegbar. Dies kann beispielsweise über eine von der Federvorrichtung 10 beaufschlagte Druckrolle 12 erfolgen, welche bei einer Bewegung des Stellarmes 7a entlang einer, vorzugsweise am Stellarm 7a ausgebildeten, Stellkontur 21 (Fig. 5) verfahrbar gelagert ist. Durch eine Dämpfvorrichtung 11, vorzugsweise mit einer hydraulischen Kolben-Zylinder-Einheit, ist eine Bewegung des zweiten Beschlagteiles 6 relativ zum ersten Beschlagteil 5 abbremsbar. Der Träger 9 ist über die Stellarme 7a, 7b schwenkbar mit dem zweiten Beschlagteil 6 verbunden, welches über ein, vorzugsweise längserstrecktes, Gehäuse 6a am bewegbaren Möbelteil 3 zu befestigen ist.

Die Bedienelemente 13a, 13b, 13c der Einstellvorrichtung 13 sind im gezeigten Ausführungsbeispiel jeweils um eine Drehachse drehbar gelagert, wobei die Drehachsen der Bedienelemente 13a, 13b, 13c im Wesentlichen parallel zueinander verlaufen. Die Bedienelemente 13a, 13b, 13c können jeweils eine Aufnahmevorrichtung für ein Werkzeug aufweisen, wobei eine Lage des Trägers 9 durch eine Betätigung der Bedienelemente 13a, 13b, 13c mittels des Werkzeuges relativ zum Montagekörper 8 einstellbar ist.

Der Montagekörper 8 weist zumindest eine Befestigungsseite 27a zur Befestigung des Montagekörpers 8 an einer, vorzugsweise im Wesentlichen horizontal ausgerichteten, Möbelplatte 2a, 3b des Möbelkorpus 2 und eine zur Befestigungsseite 27 im Wesentlichen senkrechte Stirnseite 26 auf, wobei die Bedienelemente 13a, 13b, 13c jeweils von der Stirnseite 26 des Montagekörpers 8 aus, vorzugsweise mittels eines Werkzeuges, betätigbar sind. In einem montierten Zustand des Montagekörpers 8 an der Möbelplatte 2a, 2b ist nur die Stirnseite 26 des Montagekörpers 8 sichtbar. Der Montagekörper 8 ist mit einem am Möbelkorpus 2 vormontierbaren Gehäuse oder Halteplatte lösbar verriegelbar, sodass der Montagekörper 8 ohne die Verwendung eines Werkzeuges mit dem am Möbelkorpus 2 vormontierten Gehäuse oder Halteplatte koppelbar ist.

Durch das erste Bedienelement 13a ist eine Lage des Trägers 9 relativ zum Montagekörper 8 in einer seitlichen Richtung (X), durch das zweite Bedienelement 13b ist eine Lage des Trägers 9 relativ zum Montagekörper 8 in einer Tiefenrichtung (Y) und durch das dritte Bedienelement 13c ist eine Lage des Trägers 9 relativ zum Montagekörper 8 in einer Höhenrichtung (Z) einstellbar. Im gezeigten Ausführungsbeispiel stehen die ersten und zweiten Bedienelemente 13a, 13b mit dem Montagekörper 8 in Gewindeeingriff, während das dritte Bedienelement 13c einen Exzenter zur Einstellung des Trägers 9 in Höhenrichtung (Z) aufweisen kann.

Fig. 2a-2d zeigen den (teilweise aufgebrochenen) Möbelbeschlag 4 in zwei verschiedenen perspektivischen Ansichten sowie zwei vergrößerte Detailansichten hierzu. Das erste Bedienelement 13a steht mit dem Montagekörper 8 in Gewindeeingriff, wobei der Träger 9 relativ zum Montagekörper 8 durch eine Drehung des ersten Bedienelementes13a in einer seitlichen Richtung (X) einstellbar ist. Zu diesem Zweck ist am Träger 9 und/oder am Montagekörper 8 eine Schrägfläche 16 zur Führung des Trägers 9 angeordnet oder ausgebildet. Überdies ist ein mit dem ersten Bedienelement 13a verbundener Übertragungsteil 17 mit einem Führungselement 17a in Form einem schräg verlaufenden Lasche vorgesehen, wobei das Führungselement 17a (und damit der Träger 9) bei einer Drehung des ersten Bedienelementes 13a um eine Drehachse in einer quer zur Drehachse verlaufenden Richtung (X) entlang der Schrägfläche 16 bewegbar gelagert ist. Wird das erste Bedienelement 13a durch eine Betätigung mittels eines Werkzeuges ausgehend von Fig. 2a im Uhrzeigersinn verdreht, so wird der Träger 9 um den Differenzbetrag (ΔX) in seitlicher Richtung (X) verschoben (Fig. 2c). Fig. 2d zeigt den in Fig. 2c eingekreisten Bereich in einer vergrößerten Ansicht.

Fig. 3a-3d zeigen zwei perspektivische Ansichten des Möbelbeschlages 4 mit unterschiedlichen Einstellungen des zweiten Bedienelementes 13b sowie vergrößerte Detaildarstellungen hierzu. Durch eine Betätigung des zweiten Bedienelementes 13b ist die Lage des Trägers 9 relativ zum Montagekörper 8 in einer Tiefenrichtung (Y) einstellbar. Das zweite Bedienelement 13b steht mit dem Montagekörper 8 in Gewindeeingriff und greift am Träger 9 an, sodass der Träger 9 bei einer Drehung des zweiten Bedienelementes 13b um den Differenzbetrag (ΔY) in Tiefenrichtung (Y) einstellbar ist. Zur verbesserten Linearführung des Trägers 9 kann eine am Träger 9 angeordnete Führungsrippe 18 vorgesehen sein, welche sich zumindest abschnittsweise in Tiefenrichtung (Y) erstreckt. Die Führungsrippe 18 des Trägers 9 ist in einer sich in Tiefenrichtung (Y) erstreckenden Ausnehmung 20 des Montagekörpers 8 verschiebbar geführt (Fig. 2a, Fig. 2b).

Fig. 4a zeigt eine perspektivische Ansicht des Möbelbeschlages 4 in einem Querschnitt, sodass das dritte Bedienelement 13c ersichtlich ist. Das dritte Bedienelement 13c weist einen Exzenter auf, welcher am Träger 9 drehbar gelagert ist und welcher am Montagekörper 8 abstützbar ist. Der Träger 9 ist um eine Gelenkachse 19 kippbar gelagert, wobei der Träger 9 durch eine Drehung des dritten Bedienelementes 13c um die Gelenkachse 19 in Höhenrichtung (Z) bewegbar ist. Fig. 4b zeigt den in Fig. 4a eingekreisten Bereich in einer vergrößerten Ansicht. Fig. 4c und Fig. 4d zeigen jeweils einen Querschnitt des Möbelbeschlages 4 mit unterschiedlichen Einstellungen des dritten Bedienelementes 13c. Durch eine Drehung des dritten Bedienelementes 13c ist die Lage des Trägers 9 relativ zum Montagekörper 8 einstellbar, sodass die Lage des zweiten Beschlagteiles 6 um den Differenzbetrag (ΔZ) in Höhenrichtung (Z) einstellbar ist.

Fig. 5 zeigt den Möbelbeschlag 4 in einer Explosionsdarstellung. Der Montagekörper 8 ist im gezeigten Ausführungsbeispiel zweiteilig ausgebildet und umfasst zwei Teile 8a und 8b, welche gemeinsam ein, vorzugsweise taschenförmiges, Gehäuse zur Aufnahme des Trägers 9 ausbilden. Am ersten Teil 8a des Montagekörpers 8 ist die Schrägfläche 16 angeordnet, welche zur Führung des Führungselementes 17a des Übertragungsteiles 17 vorgesehen ist. Das erste Bedienelement 13a ist über einen Halter 25 mit dem Übertragungsteil 17 gekoppelt.

Am ersten Teil 8a des Montagekörpers 8 ist die Befestigungsseite 27a zur Anlage des Montagekörpers 8 an einer, vorzugsweise im Wesentlichen horizontal ausgerichteten Möbelplatte 2a, 2b des Möbelkorpus 2 und die senkrecht zur Befestigungsseite 27a verlaufenden Stirnseite 26 angeordnet. Gemäß einem Ausführungsbeispiel kann vorgesehen sein, dass die Drehachsen der Bedienelemente 13a, 13b, 13c im Wesentlichen senkrecht zur Stirnseite 26 des Montagekörpers 8 verlaufen. Am zweiten Teil 8b des Montagekörpers 8 können weitere Befestigungsseiten 27b, 27c, 27d angeordnet oder ausgebildet sein, durch welche der Montagekörper 8 in einer alternativen Weise an einer der Möbelplatten 2a, 2b befestigt werden kann. Die Befestigungsseiten 27a, 27b, 27c und/oder die Stirnseite 26 des Montagekörpers 8 ist oder sind zumindest bereichsweise eben ausgebildet.

Der Träger 9 ist im gezeigten Ausführungsbeispiel mehrteilig ausgebildet und weist ein erstes Trägerteil 9a, ein zweites Trägerteil 9b und ein drittes Trägerteil 9c auf. Am ersten Trägerteil 9a ist ein Lager 23 zur Aufnahme des dritten Bedienelementes 13c angeordnet. Das dritte Bedienelement 13c weist an einer Umfangsfläche mehrere Rasten auf, durch welche das dritte Bedienelement 13c in mehreren vorgegebenen Drehstellungen positionierbar ist. Durch eine Drehung des dritten Bedienelementes 13c ist der dritte Trägerteil 9c um die Gelenkachse 19 kippbar, sodass der Träger 9 relativ zum Montagekörper 8 in Höhenrichtung (Z) bewegbar ist.

Am zweiten Trägerteil 9b ist die Federvorrichtung 10 zur Kraftbeaufschlagung des Stellarmes 7a angeordnet, wobei eine von der Federvorrichtung 10 belastete Druckrolle 12 bei einer Bewegung des Stellarmes 7a entlang einer Stellkontur 21 verfahrbar gelagert ist. Die Stellkontur 21 kann beispielsweise am Stellarm 7a angeordnet oder ausgebildet sein, wobei der Stellarm 7a mit dem Gehäuse 6a des zweiten Beschlagteiles 6 gelenkig verbunden ist.

Am dritten Trägerteil 9c des Trägers 9 greift das zweite Bedienelement 13b an, sodass der Träger 9 relativ zum Montageteil 8 in Tiefenrichtung (Y) einstellbar ist.

Durch eine Dämpfvorrichtung 11, beispielsweise mit einer hydraulischen Kolben-Zylinder-Einheit oder alternativ mit einem Rotationsdämpfer, ist eine Bewegung des zumindest einen Stellarmes 7a in die geschlossene Endlage und/oder in die geöffnete Endlage abbremsbar, wobei die geschlossene Endlage und die geöffnete Endlage des Stellarmes 7a mit den jeweiligen Endlagen des bewegbaren Möbelteiles 3 relativ zum Möbelkorpus 2 korrespondieren. Zur Beaufschlagung der Dämpfvorrichtung 11 ist ein Steuerteil 15 vorgesehen, welches um eine Gelenkachse 22 schwenkbar gelagert ist. Die Gelenkachse 22 des Steuerteiles 15 greift in Montagelage in eine am zweiten Trägerteil 9b angeordnete Bohrung 22a ein. Das Steuerteil 15 weist zwei Hebelarme auf, wobei der erste Hebelarm des Steuerteiles 15 bei der Schließbewegung des Möbelbeschlages 4 durch den Stellarm 7a beaufschlagbar ist und wobei der zweite Hebelarm des Steuerteiles 15 zur Ausführung eines Dämpfungshubes die Kraft in die Dämpfvorrichtung 11 einleitet. Das zweite Beschlagteil 6 weist einen Hohlraum 24 auf, in welchem die Stellarme 7a, 7b in der Schließstellung des Möbelbeschlages 4 zumindest teilweise aufnehmbar sind.

## Patentansprüche

1. Möbelbeschlag (4) zur Lagerung eines relativ zu einem Möbelkorpus (2) bewegbar gelagerten Möbelteiles (3), umfassend:
- ein erstes Beschlagteil (5) zur Befestigung am Möbelkorpus (2),
- ein zweites Beschlagteil (6) zur Befestigung am bewegbaren Möbelteil (3), wobei das erste Beschlagteil (5) und das zweite Beschlagteil (6) gelenkig miteinander verbunden sind,
- wobei das erste Beschlagteil (5) wenigstens einen Montagekörper (8) zur Befestigung des ersten Beschlagteiles (5) am Möbelkorpus (2) und einen relativ zum Montagekörper (8) in seiner Lage einstellbaren Träger (9) aufweist, wobei am Träger (9) wenigstens ein schwenkbar gelagerter Stellarm (7a, 7b) angeordnet und eine Federvorrichtung (10) zur Kraftbeaufschlagung des wenigstens einen Stellarmes (7a, 7b) vorgesehen ist, wobei eine Einstellvorrichtung (13) mit drei Bedienelementen (13a, 13b, 13c) vorgesehen ist, durch welche jeweils eine Lage des Trägers (9) relativ zum Montagekörper (8) einstellbar ist,
**dadurch gekennzeichnet, dass** der Montagekörper (8) eine Befestigungsseite (27a, 27b, 27c) zur Befestigung des Montagekörpers (8) an einer, vorzugsweise im Wesentlichen horizontal ausgerichteten, Möbelplatte (2a, 2b) des Möbelkorpus (2) und eine zur Befestigungsseite (27a, 27b, 27c, 27d) im Wesentlichen senkrechte Stirnseite (26) aufweist, wobei die Bedienelemente (13a, 13b, 13c) jeweils von der Stirnseite (26) des Montagekörpers (8) aus, vorzugsweise mittels eines Werkzeuges, betätigbar sind, wobei die Stirnseite (26) des Montagekörpers (8) in einem geschlossenen Zustand des Möbelbeschlages (4) dem zweiten Beschlagteil (6) zugewandt ist und in einem befestigten Zustand des Möbelbeschlages (4) im Wesentlichen parallel zu einer Stirnseite des Möbelkorpus (2) ausgerichtet ist, wobei der Montagekörper (8) mit einem am Möbelkorpus (2) vormontierbaren Gehäuse oder Halteplatte des Möbelbeschlags lösbar verriegelbar ist, sodass der Montagekörper (8) ohne die Verwendung eines Werkzeuges mit dem am Möbelkorpus (2) vormontierten Gehäuse oder Halteplatte koppelbar ist.

2. Möbelbeschlag nach Anspruch 1, **dadurch gekennzeichnet, dass** der Montagekörper (8) bei einer Betätigung der Bedienelemente (13a, 13b, 13c) relativ zum Möbelkorpus (2) feststehend angeordnet ist.

3. Möbelbeschlag nach Anspruch 1 oder 2, **dadurch gekennzeichnet, dass** durch ein erstes Bedienelement (13a) eine Lage des Trägers (9) relativ zum Montagekörper (8) in einer seitlichen Richtung (X) einstellbar ist, dass durch ein zweites Bedienelement (13b) eine Lage des Trägers (9) relativ zum Montagekörper (8) in einer Tiefenrichtung (Y) einstellbar ist und dass durch ein drittes Bedienelement (13c) eine Lage des Trägers (9) relativ zum Montagekörper (8) in einer Höhenrichtung (Z) einstellbar ist.

4. Möbelbeschlag nach einem der Ansprüche 1 bis 3, **dadurch gekennzeichnet, dass** zumindest zwei der drei Bedienelemente (13a, 13b, 13c) jeweils um eine Drehachse drehbar gelagert sind, wobei vorzugsweise vorgesehen ist, dass die Drehachsen der zumindest zwei Bedienelemente im Wesentlichen parallel zueinander verlaufen.

5. Möbelbeschlag nach einem der Ansprüche 1 bis 4, **dadurch gekennzeichnet, dass** die drei Bedienelemente (13a, 13b, 13c) jeweils um eine Drehachse drehbar gelagert sind, wobei die Drehachsen der drei Bedienelemente (13a, 13b, 13c) im Wesentlichen parallel zueinander verlaufen.

6. Möbelbeschlag nach einem der Ansprüche 1 bis 5, **dadurch gekennzeichnet, dass** zumindest ein Bedienelement (13a, 13b, 13c) mit dem Montagekörper (8) in Gewindeeingriff steht.

7. Möbelbeschlag nach einem der Ansprüche 1 bis 6, **dadurch gekennzeichnet, dass** am Träger (9) und/oder am Montagekörper (8) zumindest eine Schrägfläche (16) zur Führung des Trägers (9) angeordnet ist, wobei der Träger (9) bei einer Drehung eines Bedienelementes (13a, 13b, 13c) um eine Drehachse in einer quer zur Drehachse verlaufenden Richtung entlang der Schrägfläche (16) bewegbar gelagert ist.

8. Möbelbeschlag nach einem der Ansprüche 1 bis 7, **dadurch gekennzeichnet, dass** der Montagekörper (8) eine Längenerstreckung und eine Höhenerstreckung aufweist, wobei die Längenerstreckung des Montagekörpers (8) mindestens dreimal, vorzugsweise mindestens sechsmal, so groß als die Höhenerstreckung des Montagekörpers (8) ist.

9. Möbelbeschlag nach einem der Ansprüche 1 bis 8, **dadurch gekennzeichnet, dass** der Montagekörper (8) dazu ausgebildet ist, innerhalb einer Ausnehmung der Möbelplatte (2a, 2b) aufgenommen zu werden, wobei in einem montierten Zustand des Montagekörpers (8) an der Möbelplatte (2a, 2b) nur die Stirnseite (26) des Montagekörpers (8) sichtbar ist.

10. Möbelbeschlag nach einem der Ansprüche 1 bis 9, **dadurch gekennzeichnet, dass** eine, vorzugsweise am Stellarm (7a) angeordnete, Stellkontur (21) vorgesehen ist, wobei bei einer Bewegung des Stellarmes (7a) eine von der Federvorrichtung (10) belastete Druckrolle (12) entlang der Stellkontur (21) verfahrbar ist.

11. Möbelbeschlag nach einem der Ansprüche 1 bis 10, **dadurch gekennzeichnet, dass** der Möbelbeschlag (4) zumindest eine Dämpfvorrichtung (11) zur Dämpfung einer Bewegung des schwenkbar gelagerten Stellarmes (7a) angeordnet ist.

12. Möbelbeschlag nach einem der Ansprüche 1 bis 11, **dadurch gekennzeichnet, dass** der Möbelbeschlag (4) als Möbelscharnier ausgebildet ist.

13. Möbelbeschlag nach einem der Ansprüche 1 bis 12, **dadurch gekennzeichnet, dass** die Befestigungsseite (27a, 27b, 27c, 27d) und/oder die Stirnseite (26) des Montagekörpers (8) zumindest bereichsweise eben ausgebildet ist oder sind.

14. Möbel (1) mit einem Möbelkorpus (2) und wenigstens einem Möbelteil (3), welches durch zumindest einen Möbelbeschlag (4) nach einem der Ansprüche 1 bis 13 relativ zum Möbelkorpus (2) bewegbar gelagert ist.

## Claims

1. A furniture fitting (4) for supporting a furniture part (3) movably-mounted relative to a furniture carcass (2), comprising:
- a first fitting portion (5) configured to be fixed to the furniture carcass (2),
- a second fitting portion (6) configured to be fixed to the movable furniture part (3), the first fitting portion (5) and the second fitting portion (6) being hingedly connected to one another,
- wherein the first fitting portion (5) includes at least one mounting body (8) for fixing the first fitting portion (5) to the furniture carcass (2), and a carrier (9), a position of the carrier (9) being configured to be adjusted relative to the mounting body (8), wherein at least one pivotally supported actuating arm (7a, 7b) is arranged on the carrier (9), and a spring device (10) is provided for applying a force to the at least one actuating arm (7a, 7b), wherein an adjustment device (13) with three operating elements (13a, 13b, 13c) is provided, and a position of the carrier (9) relative to the mounting body (8) can be adjusted by each of the operating elements (13a, 13b, 13c),
**characterized in that** the mounting body (8) includes a fastening side (27a, 27b, 27c) for fixing the mounting body (8) to a, preferably substantially horizontally aligned, furniture panel (2a, 2b) of the furniture carcass (2), and a front side (26) extending substantially perpendicular to the fastening side (27a, 27b, 27c), wherein each of the operating elements (13a, 13b, 13c) is configured to be actuated from the front side (26) of the mounting body (8), preferably with the aid of a tool, wherein the front side (26) of the mounting body (8) faces towards the second fitting portion (6) in a closed condition of the furniture fitting (4) and is aligned substantially parallel to a front face of the furniture carcass (2) in a fixed condition of the furniture fitting (4), wherein the mounting body (8) is configured to be releasably locked with a housing or holding plate of the furniture fitting (4), the housing or holding plate being configured to be pre-mounted to the furniture carcass (2), so that the mounting body (8) can be coupled to the housing or holding plate pre-mounted to the furniture carcass (2) without the use of a tool.

2. The furniture fitting according to claim 1, **characterized in that** the mounting body (8), upon an actuation of the operating elements (13a, 13b, 13c), is arranged so as to be stationary relative to the furniture carcass (2).

3. The furniture fitting according to claim 1 or 2, **characterized in that** a position of the carrier (9) relative to the mounting body (8) can be adjusted in a lateral direction (X) by a first operating element (13a), a position of the carrier (9) relative to the mounting body (8) can be adjusted in a depth direction (Y) by a second operating element (13b), and a position of the carrier (9) relative to the mounting body (8) can be adjusted in a height direction (Z) by a third operating element (13c).

4. The furniture fitting according to one of the claims 1 to 3, **characterized in that** at least two of the three operating elements (13a, 13b, 13c) are each rotatably supported about a rotational axis, wherein it is preferably provided that the rotational axes of the at least two operating elements (13a, 13b, 13c) extend substantially parallel to one another.

5. The furniture fitting according to one of the claims 1 to 4, **characterized in that** the three operating elements (13a, 13b, 13c) are each rotatably supported about a rotational axis, wherein the rotational axes of the three operating elements (13a, 13b, 13c) extend substantially parallel to one another.

6. The furniture fitting according to one of the claims 1 to 5, **characterized in that** at least one operating element (13a, 13b, 13c) is in threading engagement with the mounting body (8) .

7. The furniture fitting according to one of the claims 1 to 6, **characterized in that** at least one inclined surface (16) is arranged on the carrier (9) and/or on the mounting body (8), wherein the carrier (9), upon a rotation of an operating element (13a, 13b, 13c) about a rotational axis, is movable along the inclined surface (16) in a direction extending transversely to the rotational axis.

8. The furniture fitting according to one of the claims 1 to 7, **characterized in that** the mounting body (8) has a longitudinal extension and a height extension, wherein the longitudinal extension of the mounting body (8) is at least three times, preferably at least six times, larger than the height extension of the mounting body (8).

9. The furniture fitting according to one of the claims 1 to 8, **characterized in that** the mounting body (8) is configured to be received within a recess of the furniture panel (2a, 2b), wherein in a mounted condition of the mounting body (8) on the furniture panel (2a, 2b), only the front side (26) of the mounting body (8) is visible.

10. The furniture fitting according to one of the claims 1 to 9, **characterized in that** a setting contour (21) is provided, wherein a pressure roller (12) pressurized by the spring device (10) is configured to run along the setting contour (21) upon a movement of the actuating arm (7a), wherein it is preferably provided that the setting contour (21) is arranged on the actuating arm (7a).

11. The furniture fitting according to one of the claims 1 to 10, **characterized in that** the furniture fitting (4) includes at least one damping device (11) for dampening a movement of the pivotally supported actuating arm (7a).

12. The furniture fitting according to one of the claims 1 to 11, **characterized in that** the furniture fitting (4) is configured as a furniture hinge.

13. The furniture fitting according to one of the claims 1 to 12, **characterized in that** the fastening side (27a, 27b, 27c, 27d) and/or the front side (26) of the mounting body (8) is or are configured to be flat at least over a region.

14. An item of furniture (1) comprising a furniture carcass (2) and at least one furniture part (3) which is movably mounted relative to the furniture carcass (2) by at least one furniture fitting (4) according to one of the claims 1 to 13.

## Revendications

1. Ferrure pour meuble (4) pour le logement d'une partie de meuble (3) logée de manière mobile par rapport à un corps de meuble (2), comprenant:
- une première partie de ferrure (5) pour la fixation au corps de meuble (2),
- une deuxième partie de ferrure (6) pour la fixation à la partie de meuble (3) mobile, dans laquelle la première partie de ferrure (5) et la deuxième partie de ferrure (6) sont reliées entre elles par articulation,
- dans laquelle la première partie de ferrure (5) présente au moins un corps de montage (8) pour la fixation de la première partie de ferrure (5) au corps de meuble (2) et un support (9) réglable dans sa position par rapport au corps de montage (8), dans laquelle au moins un bras de réglage (7a, 7b) logé de manière pivotante est agencé au niveau du support (9) et un dispositif de ressort (10) est prévu pour l'alimentation en force de l'au moins un bras de réglage (7a, 7b), dans laquelle un dispositif de réglage (13) est prévu avec trois éléments de commande (13a, 13b, 13c), par lequel respectivement une position du support (9) par rapport au corps de montage (8) est réglable,
**caractérisé en ce que** le corps de montage (8) présente un côté de fixation (27a, 27b, 27c) pour la fixation du corps de montage (8) à une plaque de meuble (2a, 2b) orientée de préférence sensiblement horizontalement du corps de meuble (2) et un côté avant (26) sensiblement perpendiculaire au côté de fixation (27a, 27b, 27c, 27d), dans laquelle les éléments de commande (13a, 13b, 13c) sont actionnables respectivement depuis le côté avant (26) du corps de montage (8), de préférence au moyen d'un outil, dans laquelle le côté avant (26) du corps de montage (8) est tourné dans un état fermé de la ferrure pour meuble (4) vers la deuxième partie de ferrure (6) et est orienté dans un état fixé de la ferrure pour meuble (4) sensiblement parallèlement à un côté avant du corps de meuble (2), dans laquelle le corps de montage (8) est verrouillable de manière détachable avec un boîtier ou une plaque de retenue de la ferrure pour meuble prémontable au niveau du corps de meuble (2) de sorte que le corps de montage (8) puisse être couplé sans utilisation d'un outil avec le boîtier ou la plaque de retenue prémontée au niveau du corps de meuble (2).

2. Ferrure pour meuble selon la revendication 1, **caractérisée en ce que** le corps de montage (8) est agencé de manière fixe lors d'un actionnement des éléments de commande (13a, 13b, 13c) par rapport au cops de meuble (2).

3. Ferrure pour meuble selon la revendication 1 ou 2, **caractérisée en ce que** par un premier élément de commande (13a), une position du support (9) est réglable par rapport au corps de montage (8) dans un sens latéral (X), que par un deuxième élément de commande (13b), une position du support (9) est réglable par rapport au corps de montage (8) dans un sens de profondeur (Y) et que par un troisième élément de commande (13c), une position du support (9) est réglable par rapport au corps de montage (8) dans un sens vertical (Z).

4. Ferrure pour meuble selon l'une quelconque des revendications 1 à 3, **caractérisée en ce qu'**au moins deux des trois éléments de commande (13a, 13b, 13c) sont logés de manière rotative respectivement autour d'un axe de rotation, dans laquelle il est de préférence prévu que les axes de rotation des au moins deux éléments de commande s'étendent sensiblement parallèlement l'un à l'autre.

5. Ferrure pour meuble selon l'une quelconque des revendications 1 à 4, **caractérisée en ce que** les trois éléments de commande (13a, 13b, 13c) sont logés de manière rotative respectivement autour d'un axe de rotation, dans laquelle les axes de rotation des trois éléments de commande (13a, 13b, 13c) s'étendent sensiblement parallèlement les uns aux autres.

6. Ferrure pour meuble selon l'une quelconque des revendications 1 à 5, **caractérisée en ce qu'**au moins un élément de commande (13a, 13b, 13c) est en prise de filetage avec le corps de montage (8).

7. Ferrure pour meuble selon l'une quelconque des revendications 1 à 6, **caractérisée en ce qu'**au niveau du support (9) et/ou au niveau du corps de montage (8), au moins une surface oblique (16) est agencée pour le guidage du support (9), dans laquelle le support (9) est logé de manière mobile lors d'une rotation d'un élément de commande (13a, 13b, 13c) autour d'un axe de rotation dans un sens s'étendant transversalement à l'axe de rotation le long de la surface oblique (16).

8. Ferrure pour meuble selon l'une quelconque des revendications 1 à 7, **caractérisée en ce que** le corps de montage (8) présente une étendue de longueur et une étendue de hauteur, dans laquelle l'étendue de longueur du corps de montage (8) est au moins trois fois, de préférence au moins six fois plus grande que l'étendue de hauteur du corps de montage (8).

9. Ferrure pour meuble selon l'une quelconque des revendications 1 à 8, **caractérisée en ce que** le corps de montage (8) est réalisé afin d'être reçu dans un évidement de la plaque de meuble (2a, 2b), dans laquelle dans un état monté du corps de montage (8) au niveau de la plaque de meuble (2a, 2b), seul le côté avant (26) du corps de montage (8) est visible.

10. Ferrure pour meuble selon l'une quelconque des revendications 1 à 9, **caractérisée en ce qu'**un contour de réglage (21) agencé de préférence au niveau du bras de réglage (7a) est prévu, dans laquelle lors d'un mouvement du bras de réglage (7a), un rouleau de pression (12) sollicité par le dispositif de ressort (10) peut être déplacé le long du contour de réglage (21).

11. Ferrure pour meuble selon l'une quelconque des revendications 1 à 10, **caractérisée en ce que** la ferrure pour meuble (4) est agencée au moins un dispositif d'amortissement (11) pour l'amortissement d'un mouvement du bras de réglage (7a) logé de manière pivotante.

12. Ferrure pour meuble selon l'une quelconque des revendications 1 à 11, **caractérisée en ce que** la ferrure pour meuble (4) est réalisée comme charnière de meuble.

13. Ferrure pour meuble selon l'une quelconque des revendications 1 à 12, **caractérisée en ce que** le côté de fixation (27a, 27b, 27c, 27d) et/ou le côté avant (26) du corps de montage (8) est ou sont réalisés au moins par endroits de manière plane.

14. Meuble (1) avec un corps de meuble (2) et au moins une partie de meuble (3) qui est logée de manière mobile par au moins une ferrure pour meuble (4) selon l'une quelconque des revendications 1 à 13 par rapport au corps de meuble (2).
